# EUROPÄISCHE PATENTSCHRIFT

(11) **EP 3 342 301 B1**
(45) Veröffentlichungstag und Bekanntmachung des Hinweises auf die Patenterteilung: **04.05.2022**
(21) Anmeldenummer: 17210719.5
(22) Anmeldetag: 27.12.2017
(51) Int. Cl.: A43B 17/10, A43B 1/00

(54) **EINLEGESOHLE FÜR EINEN SCHUH**
INSOLE FOR A SHOE
SEMELLE INTÉRIEURE POUR UNE CHAUSSURE

(30) Priorität: 30.12.2016 DE 102016125906
(43) Veröffentlichungstag der Anmeldung: 04.07.2018
(73) Patentinhaber: Wipplinger, Robert, 94110 Wegscheid Bayern (DE)
(72) Erfinder: Wipplinger, Robert, 94110 Wegscheid Bayern (DE)
(74) Vertreter: Lichtnecker, Markus Christoph

(56) Entgegenhaltungen:
- EP-A1- 0 685 257
- WO-A2-01/97867
- US-A- 2 121 604
- US-A1- 2004 244 224
- US-A1- 2008 229 612

## Beschreibung

Die Erfindung betrifft eine Einlegesohle für einen Schuh, welche feuchtigkeitsabsorbierendes, geruchshemmendes, bakterienhemmendes und/oder pilzhemmendes Material umfasst sowie ein Verfahren zur Herstellung einer Einlegesohle.

US 2004/0244224 A1 offenbart ein Verfahren zur Herstellung einer funktionalen Einlegesohle für einen Schuh, bei dem eine Mischung mit u.a. Angelica, Ligusticum und Menthae Herba in eine Tasche der Einlage gefüllt wird.

Als Mittel gegen Fußschweiß sind Einlegesohlen aus gewebtem Bambus bekannt. Ferner gibt es Einlegesohlen, welche aus Zedernholz gestanzt sind. Zudem werden herkömmliche Einlegesohlen teilweise parfümiert, um Geruch von Fußschweiß zu überdecken.

Um Bambus in einen webfähigen Zustand zu überführen, muss dieser behandelt werden, so dass lediglich die Zellulosefaser übrig bleibt. Dabei gehen jedoch positive Eigenschaften des Bambus verloren. Bei gewebtem Bambus bzw. gestanztem Zedernholz lässt die Wirkung bereits nach wenigen Einsätzen nach. Dies gilt vor allem auch für parfümierte Einlegesohlen, welche zudem lediglich den Geruch von Fußschweiß übertünchen, diesem jedoch nicht aktiv entgegenwirken.

Es ist daher eine Aufgabe der Erfindung, eine Einlegesohle für einen Schuh sowie ein Verfahren zur Herstellung einer Einlegesohle zu schaffen, welche auch bei mehrmaligem Einsatz Fußschweiß schnell und gründlich aufnimmt.

Die Lösung dieser Aufgabe erfolgt durch die Einlegesohle sowie das Herstellungsverfahren der unabhängigen Ansprüche.

Die Erfindung betrifft eine Einlegesohle für einen Schuh, umfassend Miscanthus, insbesondere Chinaschilf, z.B. Riesen-Chinaschilf. Miscanthus weist feuchtigkeitsabsorbierende, geruchshemmende, bakterienhemmende sowie pilzhemmende Eigenschaften auf. Nachteilen von Fußschweiß kann durch die Verwendung von Miscanthus entgegengewirkt werden.

Bei Miscanthus handelt es sich um eine Pflanzengattung innerhalb der Familie der Süßgräser. Süßgräser können laubwerfend oder immergrün sein. Ferner kann es sich um büschelige oder rhizombildende Gräser handeln. Die Sprosse können beispielsweise schilfartig sein und überhängende Blätter aufweisen.

Miscanthus ist z.B. antibakteriell und hat die Fähigkeit, sehr schnell ein Vielfaches des Eigengewichts an Flüssigkeit aufzunehmen. Auch ermöglicht dieses Material eine geruchlose Abgabe der Flüssigkeit. Es war überaus überraschend, dass diese Eigenschaften von Miscanthus auch bei Fußschweiß zum Tragen kommen und dessen Nachteilen entgegenwirken. Ferner ist Miscanthus vergleichsweise kostengünstig.

Miscanthus kann beispielsweise als Füllmaterial von einer Umhüllung umgeben sein. Alternativ kann Miscanthus auch beispielsweise in gewebter und/oder gepresster Form für eine Einlegesohle Verwendung finden.

Nach einer Ausführungsform umfasst die Einlegesohle eine Umhüllung und ein in der Umhüllung angeordnetes, feuchtigkeitsabsorbierendes, geruchshemmendes, bakterienhemmendes und/oder pilzhemmendes Füllmaterial.

Das Füllmaterial kann insbesondere auftretende Feuchtigkeit aufnehmen. So kann sehr schnell ein Vielfaches des Eigengewichts an Flüssigkeit aufgenommen werden. Ebenso schnell kann das Füllmaterial die Flüssigkeit auch wieder abgeben, ohne dabei Gerüche freizusetzen. Nach dem Tragen kann die Einlegesohle insbesondere gewaschen, getrocknet und wiederverwendet werden. Die feuchtigkeitsabsorbierende Eigenschaft verschlechtert sich dabei zumindest im Wesentlichen nicht.

Alternativ oder zusätzlich kann das Füllmaterial Geruch von Fußschweiß reduzieren. Dabei kann das Füllmaterial beispielsweise Duftstoffe enthalten, beispielsweise in Form von Duftkügelchen.

Durch ein bakterienhemmendes und/oder antibakterielles Füllmaterial kann der Geruch von Fußschweiß auch automatisch, insbesondere ohne den Einsatz von Düften und/oder Parfüms, gehemmt werden. So kann das Füllmaterial derart gewählt sein, dass kein Nährboden für Bakterien oder Pilzsporen bereitgestellt wird und deren Vermehrung verhindert wird. Beispielsweise kann eine antibakterielle Eigenschaft des Füllmaterials die geruchs- und pilzbildenden Hornhautbakterien unschädlich machen.

Die Umhüllung kann insbesondere säckchenförmig ausgebildet sein. Vorzugsweise ist das Füllmaterial durch die Umhüllung vollständig umhüllt. Die Einlegesohle ist dabei gewissermaßen als gefülltes Säckchen ausgebildet. Im Gegensatz zu herkömmlichen Einlegesohlen umfasst die erfindungsgemäße Einlegesohle somit keine aufeinander gepresste, fest miteinander verbundene Lagen, sondern ein gefülltes Behältnis.

Dies hat beispielsweise den Vorteil, dass das Füllmaterial auch ausgetauscht und die Umhüllung z.B. mit einem anderen Füllmaterial gefüllt werden kann.

Weitere Weiterbildungen der Erfindung sind auch den abhängigen Ansprüchen, der Beschreibung sowie den beigefügten Zeichnungen zu entnehmen.

Gemäß einer Ausführungsform umfasst das Füllmaterial Miscanthus. Bei dem Füllmaterial kann es sich insbesondere um Chinaschilf handeln. Auch Riesen-Chinaschilf ist denkbar.

Nach einer weiteren Ausführungsform ist das Füllmaterial kleinstückig, insbesondere granulatartig. Das Füllmaterial kann vor dem Befüllen beispielsweise vermahlen, geschnitten, gehächselt, granuliert und/oder gepresst werden. Die einzelnen Stücke können insbesondere eine Fläche von maximal 1 cm², vorzugsweise maximal 0,5 cm², besonderes bevorzugt maximal 0,2 cm², aufweisen. Das Füllmaterial kann dadurch gleichmäßig in der Umhüllung verteilt werden. Auch wird die Oberfläche vergrößert, wodurch die Flüssigkeitsaufnahme verbessert wird.

Gemäß einer weiteren Ausführungsform umfasst die Umhüllung ein Textilmaterial. Textilmaterialien sind angenehm zu tragen. Auch lässt ein Textilmaterial Flüssigkeit zum Füllmaterial durch. Ferner kann das Textilmaterial problemlos gewaschen werden.

Nach einer weiteren Ausführungsform umfasst die Umhüllung ein Leinenmaterial, insbesondere Vollleinen und/oder Halbleinen, einen Baumwollstoff, Schurwollstoff, Seidenstoff, Cordstoff, Korkstoff, Korkleder und/oder Hightechfasern. Als Umhüllung sind somit sowohl Naturtextilien als auch Hightechtextilien denkbar.

Insbesondere kann auch die Umhüllung feuchtigkeitsabsorbierend, geruchshemmend, bakterienhemmend und/oder pilzhemmend ausgebildet sein. Die Nachteile von Fußschweiß können somit zumindest teilweise bereits von der Umhüllung kompensiert werden.

Gemäß einer weiteren Ausführungsform umfasst die Umhüllung eine Deckenlage und eine Bodenlage, welche zumindest an den Außenrändern miteinander verbunden, insbesondere vernäht, verklebt, verklammert und/oder verschweißt sind. Die Umhüllung kann beispielsweise zweiteilig ausgebildet sein. Zwischen der Deckenlage und der Bodenlage kann das Füllmaterial angeordnet sein. Auf diese Weise ergibt sich im Querschnitt eine Sandwich-Struktur.

Eine zweiteilige Ausführung der Umhüllung ist fertigungstechnisch besonders einfach zu realisieren. Alternativ kann die Umhüllung jedoch auch als einteiliges Säckchen mit einer Öffnung ausgebildet sein. Nach dem Füllen des Säckchens kann die Öffnung verschlossen und das Säckchen geplättet werden. Bei einer zweiteiligen Ausführung der Umhüllung ist die geplättete Form hingegen bereits ohnehin gegeben.

Nach einer weiteren Ausführungsform ist die Umhüllung in mehrere Einzelkammern unterteilt. Insbesondere können die Einzelkammern abgesteppt sein. Beispielsweise können Quer- und/oder Längsverbindungen, vorzugsweise Quer- und/oder Längsnähte, vorgesehen sein. Insbesondere können die Deckenlage und die Bodenlage zusätzlich zu den Verbindungen an den Außenrändern vernäht, verklebt, verklammert und/oder verschweißt sein. Durch die Unterteilung in mehrere Einzelkammern wird das Füllmaterial in der gewünschten Position gehalten und verrutscht nicht. Vorzugsweise sind mindestens 2, 3, 4, 5, 10, 20, 30, 40, 50, 60, 70, 80 oder 90 Einzelkammern vorgesehen. Je mehr Einzelkammern vorhanden sind, desto stärker ist das Füllmaterial örtlich fixiert.

Gemäß einer Ausführungsform umfasst die Einlegesohle Zedernholz und/oder Bambus. Das Zedernholz bzw. der Bambus kann z.B. alternativ oder zusätzlich zu Miscanthus als Füllmaterial dienen. Neben Naturprodukten sind auch hochtechnische feuchtigkeitsabsorbierende, geruchshemmende, bakterienhemmend und/oder pilzhemmende Stoffe denkbar, welche als Füllmaterial eingesetzt werden können.

Ferner kann eine Einlegesohle auch Zedernholz und/oder Bambus zusätzlich zu Miscanthus enthalten, z.B. in gewebter oder gepresster Form. Die verschiedenen Materialien können insbesondere miteinander verwebt bzw. vermischt und dann verpresst sein.

Nach einer weiteren Ausführungsform entspricht die Form der Einlegesohle der Form einer herkömmlichen Einlegesohle. Die Einlegesohle kann insbesondere an die Form einer Fußsohle angepasst sein und vorzugsweise die ganze Fläche des Fußsohlenbereichs ausfüllen. Auch die Höhe kann derart gewählt sein, dass die Bewegungsfreiheit eines Fußes nicht übermäßig eingeschränkt wird. Vorzugsweise ist die Einlegesohle flach. Insbesondere ist die Einlegesohle, bis auf gegebenenfalls vorhandene Nahtbereiche, überall gleich hoch. Die Höhe kann rund 0,5 cm betragen.

Die Erfindung betrifft auch ein Verfahren zur Herstellung einer, insbesondere erfindungsgemäßen, Einlegesohle, bei dem feuchtigkeitsabsorbierendes, geruchshemmendes, bakterienhemmendes und/oder pilzhemmendes Füllmaterial, insbesondere Miscanthus, zerkleinert wird. Das Füllmaterial kann insbesondere vermahlen, geschnitten, gehächselt und/oder granuliert werden. Die einzelnen Stücke können insbesondere eine Fläche von maximal 1 cm², vorzugsweise maximal 0,5 cm², besonderes bevorzugt maximal 0,2 cm², aufweisen.

Anschließend wird eine Umhüllung mit dem Füllmaterial gefüllt. Vor dem Befüllen kann das Füllmaterial insbesondere verpresst werden.

Nach dem Befüllen kann die Umhüllung verschlossen, insbesondere vernäht, verklebt, verklammert und/oder verschweißt, werden. Dabei können beispielsweise die Außenränder einer Deckenlage und einer Bodenlage der Umhüllung miteinander verbunden werden. Die Deckenlage kann dabei insbesondere über die gefüllte Bodenlage gespannt werden.

Vorzugsweise können auch Einzelkammern abgesteppt werden, damit das Füllmaterial in der gewünschten Position bleibt und nicht verrutscht. Insbesondere können das Spannen der Deckenlage, das Vernähen und/oder das Absteppen in einem Schritt erfolgen.

Nach einer Ausführungsform kann vor dem Füllen eine Bodenlage der Umhüllung gespannt werden. Insbesondere kann eine Kontur gestickt werden. Anschließend kann z.B. das Füllmaterial mit einem sich verflüchtigenden Sprühkleber in eine Formlatte auf die Bodenlage gegeben werden.

Gemäß einer Ausführungsform wird mit der Bodenlage ein Trägermaterial, insbesondere eine wasserlösliche Folie, gespannt. Beispielsweise kann die Bodenlage mit dem Trägermaterial in einen Rahmen gespannt werden.

Insbesondere kann eine Grundform eingelegt werden. Dabei kann es sich z.B. um eine Schichtplatte handeln, bei der die Sohlenform ausgelasert ist. Die Dicke kann z.B. zwischen 3 mm und 6 mm betragen.

Die Grundform kann mit dem Füllmaterial, z.B. Miscanthushäcksel, befüllt werden. Beispielsweise kann hierbei eine Filzplatte zum Einsatz kommen, die während des Stickvorgangs in der Umhüllung verbleibt.

Die Grundform kann anschließend entnommen werden.

Vorzugsweise kann eine Deckenlage der Umhüllung gespannt werden. Die Außenkontur und Absteppung können nun gestickt werden.

Anschließend kann die Einlegesohle, z.B. mittels eines Lasers, aus den vernähten Stofflagen geschnitten werden.

Nach einer Ausführungsform wird das Trägermaterial nach dem Verschließen der Umhüllung aufgelöst. Dazu kann die Einlegesohle beispielsweise mit Wasserdampf gebügelt werden. Ein wasserlösliches Trägermaterial löst sich dabei auf.

Insbesondere kann die Einlegesohle unter Hitzeeinwirkung flachgepresst werden. Dies kann über eine vergleichsweise kurze Zeitdauer erfolgen, um die Einlegesohle nicht zu beschädigen.

Insbesondere kann die Einlegesohle bedruckt werden, z.B. mit einem Laserdrucker und/oder im Tampondruckverfahren.

Alle hier beschriebenen Ausführungsformen der Einlegesohle sind insbesondere dazu ausgebildet, nach dem hier beschriebenen Verfahren hergestellt zu werden. Ferner können alle hier beschriebenen Ausführungsformen der Einlegesohle sowie alle hier beschriebenen Ausführungsformen des Verfahrens jeweils miteinander kombiniert werden, insbesondere auch losgelöst von der konkreten Ausgestaltung, in deren Zusammenhang sie erwähnt werden.

Die Erfindung wird im Folgenden beispielhaft unter Bezugnahme auf die Zeichnungen beschrieben. Es zeigen:
- Fig. 1: eine Draufsicht einer Ausführungsform einer erfindungsgemäßen Einlegesohle, und
- Fig. 2: eine Schnittansicht der Einlegesohle gemäß Fig. 1.

Zunächst ist zu bemerken, dass die dargestellten Ausführungsformen rein beispielhafter Natur sind. Insbesondere können die dargestellten Nähte auch anders verlaufen bzw. gänzlich fehlen.

Fig. 1 zeigt eine Einlegesohle mit einer Umhüllung 10. Die Umhüllung 10 umfasst eine Deckenlage 12, welche durch mehrere Quer- und Längsnähte 14 abgesteppt ist. Die Umhüllung 10 ist auf diese Weise in eine Vielzahl an Einzelkammern 16 unterteilt.

Am Außenrand 18 weist die Deckenlage 10 eine Außennaht 20 auf.

Wie in Fig. 2 zu sehen ist, ist die Deckenlage 12 über die Außennaht 20 mit einer Bodenlage 22 vernäht. Zwischen der Deckenlage 12 und der Bodenlage 22 ist ein Füllmaterial 24 angeordnet. Bei dem Füllmaterial 24 kann es sich beispielsweise um Miscanthus, Bambus und/oder Zedernholz handeln. Vor der Befüllung kann das Füllmaterial 24 vorzugsweise zerkleinert werden.

Die Umhüllung 10 kann beispielsweise aus einem Textilmaterial gebildet sein. Nachdem das Füllmaterial 24 in die Umhüllung 10 gefüllt ist, wird die Deckenlage 10 mit der Bodenlage 22 am Außenrand 18 vernäht. Quer- und Längsnähte 14 unterteilen die Umhüllung 10 in Einzelkammern 16 und verhindern, dass das Füllmaterial 24 verrutscht. Das Füllmaterial 24 ist somit stets gleichmäßig verteilt.

Das Füllmaterial 24 nimmt Feuchtigkeit auf. Ferner verhindert dieses durch seine antibakterielle Eigenschaft, dass unangenehme Gerüche entstehen.

### Bezugszeichenliste

- 10: Umhüllung
- 12: Deckenlage
- 14: Quernaht, Längsnaht
- 16: Einzelkammer
- 18: Außenrand
- 20: Außennaht
- 22: Bodenlage
- 24: Füllmaterial

## Patentansprüche

1. Einlegesohle für einen Schuh, umfassend
Miscanthus, insbesondere Chinaschilf.

2. Einlegesohle nach Anspruch 1,
**dadurch gekennzeichnet,**
**dass** eine Umhüllung (10) vorgesehen ist, in der Miscanthus als feuchtigkeitsabsorbierendes, geruchshemmendes, bakterienhemmendes und/oder pilzhemmendes Füllmaterial (24) angeordnet ist.

3. Einlegesohle nach Anspruch 2,
**dadurch gekennzeichnet,**
**dass** das Füllmaterial (24) kleinstückig, insbesondere granulatartig, ist.

4. Einlegesohle nach Anspruch 2 oder 3,
**dadurch gekennzeichnet,**
**dass** die Umhüllung (10) ein Textilmaterial umfasst.

5. Einlegesohle nach einem der Ansprüche 2 bis 4,
**dadurch gekennzeichnet,**
**dass** die Umhüllung (10) ein Leinenmaterial, insbesondere Vollleinen und/oder Halbleinen, einen Baumwollstoff, Schurwollstoff, Seidenstoff, Cordstoff, Korkstoff, Korkleder und/oder Hightechfasern umfasst.

6. Einlegesohle nach einem der Ansprüche 2 bis 5,
**dadurch gekennzeichnet,**
**dass** die Umhüllung (10) eine Deckenlage (12) und eine Bodenlage (22) umfasst, welche zumindest an den Außenrändern (18) miteinander verbunden, insbesondere vernäht, verklebt, verklammert und/oder verschweißt sind.

7. Einlegesohle nach einem der Ansprüche 2 bis 6,
**dadurch gekennzeichnet,**
**dass** die Umhüllung (10) in mehrere Einzelkammern (16) unterteilt ist.

8. Einlegesohle nach einem der vorhergehenden Ansprüche,
**dadurch gekennzeichnet dass**, die Einlegesohle Zedernholz und/oder Bambus umfasst.

9. Einlegesohle nach einem der vorhergehenden Ansprüche,
**dadurch gekennzeichnet,**
**dass** die Form der Einlegesohle der Form einer herkömmlichen Einlegesohle entspricht.

10. Verfahren zur Herstellung einer Einlegesohle, insbesondere nach einem der vorhergehenden Ansprüche, bei dem
Miscanthus als feuchtigkeitsabsorbierendes, geruchshemmendes, bakterienhemmendes und/oder pilzhemmendes Füllmaterial (24) zerkleinert wird, eine Umhüllung (10) mit dem Füllmaterial (24) gefüllt wird, und
die Umhüllung (10) verschlossen, insbesondere vernäht, verklebt, verklammert und/oder verschweißt, wird.

11. Verfahren nach Anspruch 10,
**dadurch gekennzeichnet,**
**dass** vor dem Füllen eine Bodenlage (22) der Umhüllung (10) gespannt wird.

12. Verfahren nach Anspruch 11,
**dadurch gekennzeichnet,**
**dass** mit der Bodenlage (22) ein Trägermaterial, insbesondere eine wasserlösliche Folie, gespannt wird.

13. Verfahren nach Anspruch 12,
**dadurch gekennzeichnet,**
**dass** das Trägermaterial nach dem Verschließen der Umhüllung (10) aufgelöst wird.

## Claims

1. Shoe insole, comprising
miscanthus, especially Chinese Reed.

2. Shoe insole in accordance with claim 1,
**characterised in that**
a cover (10) is provided, in which miscanthus is disposed as a moisture-absorbing, odour-inhibiting, bacteria-inhibiting and/or fungus-inhibiting filler material (24).

3. Shoe insole in accordance with claim 2,
**characterised in that**
the filler material (24) is in small pieces, especially like granules.

4. Shoe insole in accordance with claim 2 or 3,
**characterised in that**
the cover (10) comprises a textile material.

5. Shoe insole in accordance with any of claims 2 to 4,
**characterised in that**
the cover (10) comprises a linen material, especially full linen and/or half-linen, a cotton fabric, virgin wool fabric, silk fabric, corduroy fabric, cork fabric, cork leather and/or high-tech fibres.

6. Shoe insole in accordance with any of claims 2 to 5,
**characterised in that**
the cover (10) comprises a top layer (12) and a bottom layer (22), which are connected to each other, especially stitched, glued, clamped and/or welded, at least at the outer edges.

7. Shoe insole in accordance with any of claims 2 to 6,
**characterised in that**
the cover (10) is divided into several individual chambers (16).

8. Shoe insole in accordance with any of the previous claims,
**characterised in that**
the insole comprises cedar wood and/or bamboo.

9. Shoe insole in accordance with any of the previous claims,
**characterised in that**
the shape of the insole matches the shape of a conventional insole.

10. Method for producing an insole, especially in accordance with any of the previous claims, in which
miscanthus is comminuted as a moisture-absorbing, odour-inhibiting, bacteria-inhibiting and/or fungus-inhibiting filler material (24), a cover (10) is filled with the filler material (24) and
the cover (10) is closed, especially stitched, glued, clamped and/or welded.

11. Method in accordance with claim 10,
**characterised in that**
prior to filling, a bottom layer (22) of the cover (10) is stretched.

12. Shoe insole in accordance with claim 11,
**characterised in that**
a carrier material, especially a water-soluble foil, is stretched with the bottom layer (22).

13. Shoe insole in accordance with claim 12,
**characterised in that**
the carrier material is dissolved after the cover (10) is closed.

## Revendications

1. Semelle intérieure pour une chaussure, comprenant
du miscanthus, en particulier du roseau de Chine.

2. Semelle intérieure selon la revendication 1,
**caractérisée en ce que**
il est prévu une enveloppe (10) dans laquelle le miscanthus est disposé à titre de matériau de remplissage (24) absorbant l'humidité, anti-odeur, antibactérien et/ou antifongique.

3. Semelle intérieure selon la revendication 2,
**caractérisée en ce que**
le matériau de remplissage (24) est en petits morceaux, en particulier en forme de granulés.

4. Semelle intérieure selon la revendication 2 ou 3,
**caractérisée en ce que**
l'enveloppe (10) comprend un matériau textile.

5. Semelle intérieure selon l'une des revendications 2 à 4,
**caractérisée en ce que**
l'enveloppe (10) comprend un matériau en lin, en particulier en lin pur et/ou en lin mélangé, un tissu en coton, un tissu en laine vierge, un tissu en soie, un tissu en velours côtelé, un tissu en liège, un cuir en liège et/ou des fibres de haute technologie.

6. Semelle intérieure selon l'une des revendications 2 à 5,
**caractérisée en ce que**
l'enveloppe (10) comprend une couche de couverture (12) et une couche de fond (22) qui sont reliées entre elles, en particulier cousues, collées, agrafées et/ou soudées, au moins sur les bords extérieurs (18).

7. Semelle intérieure selon l'une des revendications 2 à 6,
**caractérisée en ce que**
l'enveloppe (10) est subdivisée en plusieurs chambres individuelles (16).

8. Semelle intérieure selon l'une des revendications précédentes,
**caractérisée en ce que**
la semelle intérieure comprend du bois de cèdre et/ou du bambou.

9. Semelle intérieure selon l'une des revendications précédentes,
**caractérisée en ce que**
la forme de la semelle intérieure correspond à la forme d'une semelle intérieure classique.

10. Procédé de fabrication d'une semelle intérieure, en particulier selon l'une des revendications précédentes, dans lequel
du miscanthus est broyé à titre de matériau de remplissage (24) absorbant l'humidité, anti-odeur, antibactérien et/ou antifongique,
une enveloppe (10) est remplie avec le matériau de remplissage (24), et l'enveloppe (10) est fermée, en particulier cousue, collée, agrafée et/ou soudée.

11. Procédé selon la revendication 10,
**caractérisé en ce que**
avant le remplissage, une couche de fond (22) de l'enveloppe (10) est tendue.

12. Procédé selon la revendication 11,
**caractérisé en ce que**
un matériau de support, en particulier un film soluble dans l'eau, est tendu avec la couche de fond (22).

13. Procédé selon la revendication 12,
**caractérisé en ce que**
après la fermeture de l'enveloppe (10), le matériau de support est dissous.
